# EUROPÄISCHE PATENTSCHRIFT

(11) **EP 1 361 133 B1**
(45) Veröffentlichungstag und Bekanntmachung des Hinweises auf die Patenterteilung: **27.04.2005**
(21) Anmeldenummer: 02450264.3
(22) Anmeldetag: 21.11.2002
(51) Int. Cl.: B61B 12/12, B61B 12/06

(54) **Einrichtung zur Prüfung der Klemmkraft der Kupplungseinrichtung für ein Fahrbetriebsmittel einer Seilbahnanlage**
Device for checking the clamping force of the coupling assembly for a movable transport unit of a cableway installation
Dispositif pour vérifier la force de serrage d'ensemble d'embrayage pour un élément mouvant d'une installation de téléphérique

(30) Priorität: 10.05.2002 AT 7272002
(43) Veröffentlichungstag der Anmeldung: 12.11.2003
(73) Patentinhaber: Innova Patent GmbH, 6960 Wolfurt (AT)
(72) Erfinder: Fuchs, Elmar, 6900 Bregenz (AT)
(74) Vertreter: Atzwanger, Richard, Dipl.-Ing.

(56) Entgegenhaltungen:
- EP-A- 0 181 244
- EP-A- 0 582 528
- FR-A- 2 606 145
- FR-A- 2 750 764

## Beschreibung

Die gegenständliche Erfindung betrifft eine Einrichtung zur Prüfung der Klemmkraft, welche von der Kupplungseinrichtung für das Fahrbetriebsmittel einer Seilbahnanlage auf das Trag- und Förderseil ausgeübt wird, wobei die Kupplungseinrichtung mit einem unter Wirkung eines Federspeichers stehenden Klemmhebel ausgebildet ist, an welchem eine längs einer Lauffläche einer Führungsschiene abrollende Betätigungsrolle gelagert ist, wobei die Lauffläche mit einem elastisch verformbaren Bereich ausgebildet ist, welchem eine Messeinrichtung zugeordnet ist, durch welche die Verformung der Lauffläche aufgrund der durch den Federspeicher erzeugten und über die Betätigungsrolle auf die Führungsfläche wirkenden, der Klemmkraft entsprechenden Druckkraft messbar ist.

Es ist eine Einrichtung zur Prüfung der Klemmkraft einer Kupplungseinrichtung bekannt, bei welcher die durch den Federspeicher auf das Trag- und Förderseil wirkende Klemmkraft der Kupplungseinrichtung dadurch geprüft wird, daß ein zweiter Federspeicher vorgesehen ist, durch welchen im Fall, daß die durch den ersten Federspeicher aufgebrachte Druckkraft nicht hinreichend groß ist, ein Stellhebel verschwenkt wird, durch welchen ein Schalter zur Abstellung der Seilbahnanlage betätigt wird.
Durch diese Einrichtung zur Klemmkraftprüfung wird jedoch ein sehr hoher Wartungsaufwand bedingt.

Aus der EP-A1 0181244 ist eine elektronisch wirkende Einrichtung zur Klemmkraftprüfung bekannt, bei welcher an der Lauffläche einer Führungsschiene für eine an einem verschwenkbaren Klemmhebel angeordnete Betätigungsrolle ein unter Wirkung der durch die Betätigungsrolle ausgeübten Druckkraft elastisch verformbarer Bereich vorgesehen ist, welchem ein elektronisches Messgerät zugeordnet ist, durch welches die Verformung dieses Bereiches messbar ist. Da das Ausmaß der Verformung dieses Bereiches der Lauffläche von der Größe der von der Betätigungsrolle auf die Lauffläche ausgeübten Druckkraft abhängig ist, welche ihrerseits der Größe der von der Kupplungseinrichtung auf das Trag- und Förderseil ausgeübten Klemmkraft entspricht, kann durch das elektronische Messgerät die Klemmkraft ermittelt bzw. überprüft werden.

Obgleich diese bekannte Einrichtung gegenüber einer mechanischen Klemmkraftprüfung vorteilhaft ist, entspricht sie jedoch deshalb nicht den bestehenden Erfordernissen, da durch ein einziges elektronisches Messgerät die erforderliche Funktionssicherheit nicht gewährleistet ist. Die vermeintlich naheliegende Lösung dieses Problems, eine Mehrzahl von elektronischen Messgeräten zur Ermittlung der Verformung des Messbereiches der Lauffläche vorzusehen, ist deshalb nicht anwendbar, da sich die elektronischen Messgeräte gegenseitig beeinflussen, wodurch die erforderliche Funktionssicherheit gleichfalls nicht gegeben ist.

Aus der FR-A1 2750764 ist weiters eine Einrichtung zur Klemmkraftprüfung bekannt, welche mit zwei Infrarot-Detektoren ausgebildet ist, mittels welcher die Entfernungen von zwei Punkten des Klemmhebels zu jeweiligen Fixpunkten in unterschiedlichen Schwenklagen des Klemmhebels gemessen werden, wodurch gleichfalls die Größe der Klemmkraft bestimmbar ist. Dabei sind jedoch zwei voneinander im Abstand befindliche Detektoren erforderlich, welche beide für sich voll funktionsfähig sein müssen. Soferne demgegenüber einer dieser beiden Detektoren nicht voll funktionsfähig ist, wird durch diese Einrichtung gleichfalls kein den Erfordernissen entsprechendes Messergebnis erzielt.

Der gegenständlichen Erfindung liegt somit die Aufgabe zugrunde, eine Einrichtung zur elektronischen Klemmkraftprüfung zu schaffen, durch welche die den bekannten Einrichtungen anhaftenden Nachteile vermieden werden. Dies wird erfindungsgemäß dadurch erzielt, dass die Messeinrichtung durch mindestens zwei in ihrer Wirkungsweise unterschiedliche Messgeräte gebildet ist, welche innerhalb des elastisch verformbaren Bereiches in Bewegungsrichtung der Betätigungsrolle nebeneinander bzw. hintereinander angeordnet sind.
Da zwei unmittelbar nebeneinander befindliche Messgeräte vorgesehen sind, ist die Funktionssicherheit der Prüfeinrichtung gewährleistet. Eine gegenseitige Beeinflussung dieser beiden Messgeräte wird dadurch vermieden, dass sie in ihrer Wirkungsweise unterschiedlich sind.

Vorzugsweise sind mindestens drei Messgeräte vorgesehen, welche in Bewegungsrichtung der Betätigungsrolle nebeneinander und bzw. oder hintereinander angeordnet sind.

Vorzugsweise wird die mindestens zwei Messgeräte auf unterschiedliche Oszillatorfrequenzen abgestellt. Dabei können die mindestens zwei Messgeräte durch induktive Messwertgeber gebildet sein, deren Oszillatoren auf unterschiedliche Frequenzen abgestellt sind. Weiters können die mindestens zwei Messgeräte durch kapazitive Messwertgeber gebildet sein, deren Oszillatoren auf unterschiedliche Frequenzen abgestellt sind. Zudem können die mindestens zwei Messgeräte durch Ultraschallgeräte gebildet sein, deren Oszillatorfrequenzen unterschiedlich sind. Weiters können die mindestens zwei Messgeräte durch Lichtmessgeräte gebildet sein, welche mit unterschiedlichen Pulsfrequenzen arbeiten. Schließlich kann jeweils eines der Messgeräte als induktiver Messwertgeber, als kapazitiver Messwertgeber, als Ultraschallgeber und bzw. oder als Lichtmessgerät ausgebildet sein.

Eine erfindungsgemäße Messeinrichtung ist nachstehend anhand eines in der Zeichnung dargestellten Ausführungsbeispieles näher erläutert. Es zeigen:
- Fig.1: eine Anlage zur Prüfung der Klemmkraft der Kupplungseinrichtung mit einer erfindungsgemäßen Messeinrichtung, in Seitenansicht;
- Fig.2: ein Detail der Fig. 1, in gegenüber dieser vergrößertem Maßstab, und
- Fig.3: die Meßeinrichtung, in gegenüber Fig.2 geänderter Ansicht und gegenüber Fig.2 vergrößertem Maßstab.

In Fig.1 ist eine Anlage zur Ermittlung der vom Federspeicher einer krupplungseinrichtung aufgebrachten und auf das Trag- und Förderseil 1 einer Seilbahnanlage wirkenden Klemmkraft dargestellt. Diese Anlage weist eine Laufschiene 2 für das Laufwerk 3 eines an einer Tragstange 41 angeordneten Fahrbetriebsmittels 4 auf. Am Laufwerk 3 sind Laufrollen 31 vorgesehen, mittels welcher das Fahrbetriebsmittel 4 längs der in den Stationen vorgesehenen Schienen 2 verfahrbar ist. Zudem ist am Laufwerk 3 eine Kupplungseinrichtung vorgesehen, mittels welcher das Fahrbetriebsmittel 4 an das Trag- und Förderseil 1 ankuppelbar ist.

Die bewegliche Kuppelbacke ist mit einem Stellhebel ausgebildet, welcher unter Wirkung eines Federspeichers steht und durch welchen die für die Kupplung mit dem Trag- und Förderseil 1 erforderliche Klemmkraft aufgebracht wird. Am freien Ende des Stellhebels ist eine Betätigungsrolle 5 gelagert, welche längs einer Steuerschiene 6 abrollt. Zur Prüfung der vom Federspeicher aufgebrachten Klemmkraft ist eine Meßeinrichtung 7 vorgesehen. Im Falle, daß die Klemmkraft nicht hinreichend groß ist, wird die Seilbahnanlage . durch die Meßeinrichtung 7 abgestellt.
Eine derartige Anlage ist aus dem Stand der Technik bekannt.

Wie dies aus Fig.2 ersichtlich ist, besteht die erfindungsgemäße Meßeinrichtung 7 darin, daß in der Lauffläche 61 der Steuerschiene 6 für die Betätigungsrolle 5 des Kupplungshebels ein Bereich 62 vorgesehen ist, welcher elastisch verformbar ist, wobei diesem Bereich 62 der Lauffläche 61 zwei Meßgeräte 71, 72 zugeordnet sind. Die Steuerschiene 6 ist T-förmig ausgebildet, wobei sie aus einem Steg 63 und der an diesem angeordneten Lauffläche 61 besteht. Im Bereich der Meßgeräte 71, 72 ist der Steg 63 entfernt, wobei in der dadurch gebildeten Ausnehmung 73 die zwei Meßgeräte 71, 72 angeordnet sind. Im Bereich 62 ist die Lauffläche 61 deshalb, da sie durch den Steg 63 nicht abgestützt ist, unter Wirkung des auf die Betätigungsrolle 5 wirkenden Federspeichers verformbar, wodurch sich deren Abstand zu den Meßgeräten 71, 72 ändert. Diese Änderung im Abstand, welche ein Maß für die Druckkraft bzw. für die Klemmkraft darstellt, ist durch die elektronischen Meßgeräte 71, 72 erfaßbar, wodurch die Klemmkraft überprüfbar ist.

Um die angestrebte Funktionssicherheit zu gewährleisten, besteht das Erfordernis, mehrere Meßgeräte anzuordnen, wobei jedoch gewährleistet sein muß, daß sich diese in ihrer Funktion nicht beeinflussen.

Wie dies aus Fig.3 ersichtlich ist, sind zwei Meßgeräte 71 und 72 vorgesehen, welche quer zur Laufrichtung der am Kupplungshebel 51 gelagerten Betätigungsrolle 5 nebeneinander angeordnet sind und deren Ausgänge an eine Steuereinheit 70 gelegt sind. Um jedoch deren voneinander unabhängige Funktionen zu gewährleisten, müssen diese beiden elektronischen Meßgeräte 71 und 72 unterschiedliche Oszillatorfrequenzen aufweisen. Als Oszillatorfrequenzen werden insbesondere 330 kHz und 360 kHz eingesetzt. Die Oszillatorfrequenzen können dabei in einem sehr großen Bereich gewählt werden. Maßgeblich dabei ist, daß die Frequenzen der nebeneinander angeordneten Meßgeräte unterschiedlich sind, um hierdurch deren gegenseitige Beeinflussung auszuschließen.

Als elektronische Meßgeräte können induktive Meßwertgeber, kapazitive Meßwertgeber und Ultraschall-Geber eingesetzt werden, deren Oszillationsfrequenzen jeweils unterschiedlich sind. Zudem können Lichtmeßgeräte eingesetzt werden, welche mit unterschiedlichen Pulsfrequenzen betrieben werden. Dabei können entweder gleichartige Meßgeräte eingesetzt werden, welche mit unterschiedlichen Frequenzen betrieben werden oder es können in ihrer Art unterschiedliche Meßgeräte, z.B. ein induktiver Meßwertgeber und ein kapazitiver Meßwertgeber, eingesetzt werden.

Die Meßgeräte können quer zur Bewegungsrichtung der Betätigungsrolle 5 nebeneinander oder in Bewegungsrichtung der Betätigungsrolle 5 hintereinander angeordnet sein. Durch eine vermehrte Anzahl von Meßgeräten wird die Sicherheit im Ergebnis der Messung erhöht.

Die Ausgänge der Meßgeräte 71 und 72 sind an die Kontroll- und Auswertschaltung 70 angelegt. Soferne durch die Auswertung der Meßergebnisse eine unzureichende Klemmkraft festgestellt wird, wird die Seilbahnanlage durch die Kontroll- und Auswertschaltung 70 abgeschaltet.

## Patentansprüche

1. Einrichtung zur Prüfung der Klemmkraft, welche von der Kupplungseinrichtung für das Fahrbetriebsmittel einer Seilbahnanlage auf das Trag- und Förderseil (1) ausgeübt wird, wobei die Kupplungseinrichtung mit einem unter Wirkung eines Federspeichers stehenden Klemmhebel (51) ausgebildet ist, an welchem eine längs einer Lauffläche (61) einer Führungsschiene (6) abrollende Betätigungsrolle (5) gelagert ist, wobei die Lauffläche mit einem elastisch verformbaren Bereich (62) ausgebildet ist, welchem eine Messeinrichtung (7) zugeordnet ist, durch welche die Verformung der Lauffläche (61) aufgrund der durch den Federspeicher erzeugten und über die Betätigungsrolle (5) auf die Führungsfläche wirkenden, der Klemmkraft entsprechenden Druckkraft meßbar ist, **dadurch gekennzeichnet, daß** die Messeinrichtung (7) durch mindestens zwei in ihrer Wirkungsweise unterschiedliche Messgeräte (71, 72) gebildet ist, welche innerhalb des elastisch verformbaren Bereiches (62) in Bewegungsrichtung der Betätigungsrolle (5) nebeneinander bzw. hintereinander angeordnet sind.

2. Einrichtung nach Anspruch 1, **dadurch gekennzeichnet, dass** mindestens drei Messgeräte vorgesehen sind, welche in Bewegungsrichtung der Betätigungsrolle (5) nebeneinander und bzw. oder hintereinander angeordnet sind.

3. Einrichtung nach einem der Ansprüche 1 und 2, **dadurch gekennzeichnet, dass** die mindestens zwei Messgeräte (71, 72) auf unterschiedliche Oszillatorfrequenzen abgestellt sind.

4. Einrichtung nach einem der Ansprüche 1 bis 3, **dadurch gekennzeichnet, dass** die mindestens zwei Messgeräte (71, 72) durch induktive Messwertgeber gebildet sind, deren Oszillatoren auf unterschiedliche Frequenzen abgestellt sind.

5. Einrichtung nach einem der Ansprüche 1 bis 3, **dadurch gekennzeichnet, dass** die mindestens zwei Messgeräte (71, 72) durch kapazitive Messwertgeber gebildet sind, deren Oszillatoren auf unterschiedliche Frequenzen abgestellt sind.

6. Einrichtung nach einem der Ansprüche 1 bis 3, **dadurch gekennzeichnet, dass** die mindestens zwei Messgeräte (71, 72) durch Ultraschallgeräte gebildet sind, deren Oszillatorfrequenzen unterschiedlich sind.

7. Einrichtung nach einem der Ansprüche 1 bis 3, **dadurch gekennzeichnet, dass** die mindestens zwei Messgeräte (71, 72) durch Lichtmessgeräte gebildet sind, welche mit unterschiedlichen Pulsfrequenzen arbeiten.

8. Einrichtung nach einem der Ansprüche 1 bis 7, **dadurch gekennzeichnet, dass** jeweils eines der Messgeräte (71, 72) als induktiver Messwertgeber, als kapazitiver Messwertgeber, als Ultraschallgeber und bzw. oder als Lichtmessgerät ausgebildet ist.

## Claims

1. An apparatus for testing the clamping force which is exerted on the carrying and hauling cable (1) by the coupling apparatus for the movable transport units of an aerial cableway installation, the coupling apparatus being provided with a clamping lever (51) under spring action, on which lever (51) there is mounted an actuating roller (5) rolling along a running surface (61) of a guide rail (6), the running surface being provided with a resiliently deformable zone (62), with which a measuring system (7) is associated, by means of which the deformation of the running surface (61) as a result of the compressive force produced by the spring, acting on the guide surface via the actuating roller (5) and corresponding to the clamping force may be measured, **characterised in that** the measuring system (7) consists of at least two measuring devices (71, 72) with different modes of operation, which are arranged within the resiliently deformable zone (62) next to one another or one behind the other in the direction of movement of the actuating roller (5).

2. An apparatus according to claim 1, **characterised in that** at least three measuring devices are provided, which are arranged next to one another and/or one behind the other in the direction of movement of the actuating roller (5).

3. An apparatus according to either one of claims 1 and 2, **characterised in that** the measuring devices (71, 72), of which there are at least two, are designed for different oscillator frequencies.

4. An apparatus according to any one of claims 1 to 3, **characterised in that** the measuring devices (71, 72), of which there are at least two, take the form of inductive transducers whose oscillators are designed for different frequencies.

5. An apparatus according to any one of claims 1 to 3, **characterised in that** the measuring devices (71, 72), of which there are at least two, take the form of capacitive transducers whose oscillators are designed for different frequencies.

6. An apparatus according to any one of claims 1 to 3, **characterised in that** the measuring devices (71, 72), of which there are at least two, take the form of ultrasonic devices with different oscillator frequencies.

7. An apparatus according to any one of claims 1 to 3, **characterised in that** the measuring devices (71, 72), of which there are at least two, take the form of light meters, which operate at different pulse frequencies.

8. An apparatus according to any one of claims 1 to 7, **characterised in that** in each case one of the measuring devices (71, 72) takes the form of an inductive transducer, a capacitive transducer, an ultrasonic generator and/or a light meter.

## Revendications

1. Dispositif pour contrôler la force de serrage qui est exercée par le mécanisme d'accouplement pour la benne d'un téléphérique sur le câble porteur et tracteur (1), le mécanisme d'accouplement étant pourvu d'un levier de serrage (51) qui est soumis à l'action d'un accumulateur à ressort et sur lequel est monté un galet d'actionnement (5) qui roule le long d'une surface de roulement (61) d'un rail de guidage (6), et la surface de roulement étant pourvue d'une zone (62) apte à se déformer élastiquement à laquelle est associé un dispositif de mesure (7) qui permet de mesurer la déformation de ladite surface de roulement (61) qui est due à la force de pression générée par l'accumulateur à ressort, qui agit par l'intermédiaire du galet d'actionnement (5) sur la surface de guidage et qui correspond à la force de serrage,
**caractérisé en ce que** le dispositif de mesure (7) est formé par au moins deux appareils de mesure (71, 72) dont les fonctionnements sont différents et qui sont disposés côte à côte ou l'un derrière l'autre, dans le sens de déplacement du galet d'actionnement (5), à l'intérieur de la zone (62) apte à se déformer élastiquement.

2. Dispositif selon la revendication 1, **caractérisé en ce qu'**il est prévu au moins trois appareils de mesure, qui sont disposés côte à côte et/ou les uns derrière les autres dans le sens de déplacement du galet d'actionnement (5).

3. Dispositif selon la revendication 1 ou 2, **caractérisé en ce que** les deux appareils de mesure (71, 72), ou plus, sont réglés à des fréquences d'oscillateur différentes.

4. Dispositif selon l'une des revendications 1 à 3, **caractérisé en ce que** les deux appareils de mesure (71, 72), ou plus, sont formés par des capteurs de mesure inductifs dont les oscillateurs sont réglés à des fréquences différentes.

5. Dispositif selon l'une des revendications 1 à 3, **caractérisé en ce que** les deux appareils de mesure (71, 72), ou plus, sont formés par des capteurs de mesure capacitifs dont les oscillateurs sont réglés à des fréquences différentes.

6. Dispositif selon l'une des revendications 1 à 3, **caractérisé en ce que** les deux appareils de mesure (71, 72), ou plus, sont formés par des appareils à ultrasons dont les fréquences d'oscillateur sont différentes.

7. Dispositif selon l'une des revendications 1 à 3, **caractérisé en ce que** les deux appareils de mesure (71, 72), ou plus, sont formés par des photomètres qui fonctionnent à des fréquences d'impulsions différentes.

8. Dispositif selon l'une des revendications 1 à 7, **caractérisé en ce que** l'un des appareils de mesure (71, 72) est conçu comme un capteur de mesure inductif, comme un capteur de mesure capacitif, comme un générateur d'ultrasons et/ou comme un photomètre.
